# FASCICULE DE BREVET EUROPEEN

(11) **EP 0 098 192 B1**
(45) Date de publication et mention de la délivrance du brevet: **02.03.1988**
(21) Numéro de dépôt: 83401195.9
(22) Date de dépôt: 10.06.1983
(51) Int. Cl.: H01P 1/213, H01P 1/161

(54) **Dispositif de multiplexage pour grouper deux bandes de fréquences**
Multiplexanordnung zum Zusammenfügen von zwei Frequenzbändern
Multiplexing device for combining two frequency bands

(30) Priorité: 25.06.1982 FR 8211208
(43) Date de publication de la demande: 11.01.1984
(73) Titulaire: ALCATEL THOMSON FAISCEAUX HERTZIENS, 92300 Levallois-Perret Cédex (FR)
(72) Inventeur: Bui Hai, Nhu, F-75379 Paris Cedex 08 (FR)
(74) Mandataire: Weinmiller, Jürgen

(56) Documents cités:
- EP-A- 0 045 682
- US-A- 3 731 235
- ELECTRONICS AND COMMUNICATIONS IN JAPAN, vol. 57-B, no. 6, juin 1974, pages 58-66, Washington, USA M. SHINJI et al.: "Shaped-beam horn-reflector antenna for domestic communication satellite"
- BELL SYSTEM TECHNICAL JOURNAL, vol. 38, no. 5, septembre 1959, pages 1253-1267, Washington, USA E.T. HARKLESS : "A network for combining radio systems at 4, 6 and 11 kmc"

## Description

La présente invention concerne un dispositif de multiplexage pour multiplexer deux bandes de fréquences B1, B2, où les fréquences de B1 sont inférieures aux fréquences de B2, comportant, à partir de l'accès d'antenne destiné à être couplé à une antenne, un premier duplexeur de polarisation avec un guide commun passant les bandes B1 et B2 et un second duplexeur de polarisation relatif à la bande B2.

La présente invention concerne, en particulier, un multiplexeur bi-bande constitué par le dispositif de multiplexage ci-avant mentionné ; elle concerne également un multiplexeur destiné au multiplexage de plus de deux bandes de fréquences et qui comporte un dispositif de multiplexage selon l'invention.

Des multiplexeurs permettant de grouper sur une même antenne plusieurs bandes de fréquences existent depuis longtemps pour couvrir des besoins du domaine des faisceaux hertziens terrestres et spatiaux. Ces multiplexeurs sont du type bibande, tribande et plus. Les polarisations des ondes sont soit rectilignes soit circulaires.

Ces multiplexeurs connus présentent un point commun : leur complexité mécanique entraînant un coût de revient élevé. A part pour le duplexeur de la bande la plus basse qui est généralement assez simple de réalisation, les duplexeurs des autres bandes sont compliqués ; en effet, ils nécessitent, par exemple, deux coupleurs directifs à couplage total, en série, relatifs respectivement aux deux polarisations de l'onde à transmettre dans la bande considérée, ou bien ils nécessitent, à partir de quatre trous de couplage répartis à 90° les uns des autres autour d'un guide commun, une structure symétrique formée de deux paires de guides, les guides d'une paire arrivant sur deux trous opposés et devant être réunis entre eux pour former l'accès relatif à l'une des deux polarisations. Ces duplexeurs connus sont également chers du fait qu'ils utilisent, dans les guides d'accès des différentes bandes, des filtres coûteux.

La présente invention a, en particulier, pour but de réduire les inconvénients précités tout en proposant les mêmes performances techniques.

Ceci est obtenu en simplifiant la réalisation tout en n'utilisant que des moyens qui, pris isolément, sont connus.

Un article paru dans « BE_{L}L SYSTEM TECHNI-CAL JOURNAL (volume 38, numéro 5, septembre 1959, pages 1253-1267, Washington, USA, E. T. HARKLESS) intitulé « A network for combining radio systems at 4, 6 and 11 kmc décrit un réseau permettant de combiner des systèmes radio dans trois bandes de fréquences respectivement : 3,7 à 4,2 GHz ; 5,925 à 6,425 GHz ; et 10,7 à 11,7 GHz, une antenne commune permettant d'émettre et de recevoir ces trois bandes de fréquences, et de fonctionner avec deux polarisations de ces ondes. Ce réseau permet de distribuer les six signaux (deux polarisations à chacune des trois bandes de fréquences) à des portes différentes, en utilisant une série de coupleur directionnels. Un guide d'onde circulaire provenant de l'antenne se termine en un premier guide d'onde de section carrée à mode dominant laissant passer la bande 3,7 à 4,2 GHz, deux coupleurs directionnels permettant d'extraire successivement les deux polarisations dans cette bande de fréquences. Ce premier guide d'onde à section carrée se réduit alors en un second guide à section carrée à mode dominant pour laisser passer la bande de 5,925 à 6,425 GHz, deux coupleurs directionnels permettant d'extraire les deux polarisations dans cette bande de fréquences. Ce deuxième guide à section carrée est réduit encore en taille et un réseau permet d'extraire les deux polarisations dans la bande de fréquences 10,7 à 11,7 GHz.

L'invention propose un dispositif de multiplexage pour multiplexer deux bandes de fréquences B1, B2, où les fréquences de B1 sont inférieures aux fréquences de B2, comportant, à partir de l'accès d'antenne, destiné à être couplé à une antenne, un premier duplexeur de polarisation avec un guide commun passant les bandes B1 et B2 et un second duplexeur de polarisation relatif à la bande B2, ledit guide commun étant percé d'ouvertures latérales constituant des trous de couplage tournés de 90° autour du guide commun, deux guides couplage tournés de 90° autour du guide commun, deux guides rectangulaires aboutissant respectivement à ces trous, au moins un résonateur accordé sur une fréquence de la bande B2 étant placé dans chacun des trous, caractérisé en ce que le premier duplexeur comporte : deux tronçons successifs du guide commun percés chacun d'un seul trou de couplage dans lequel est placé au moins un desdits résonateurs ; et, vu de l'accès d'antenne, un premier et un second filtre respectivement placés entre le premier et le second trou rencontré et entre le second trou rencontré et le second duplexeur et constituant respectivement deux court-circuits pour les ondes de la bande B1 ayant respectivement une première et une seconde polarisation, ces polarisations étant orthogonales entre elles.

La présente invention sera mieux comprise et d'autres caractéristiques apparaîtront à l'aide de la description ci-après et des figures s'y rapportant qui représentent :
- les figures 1 et 2 deux vues latérales d'un même dispositif de multiplexage selon l'invention,
- les figures 3 et 4 des vues de détails relatifs au dispositif de multiplexage selon les figures 1 et 2.

Sur les différentes figures chaque élément est toujours désigné par le même repère.

L'exemple qui va être décrit est un dispositif de multiplexage permettant de passer les bandes 4 GHz (3,7-4,2 GHz) et 6 GHz (5,925-6.425 GHz), chacune de ces deux bandes comportant deux polarisations orthogonales soit linéaires, soit circulaires.

La figure 1 représente le dispositif de multiplexage vu de côté ; la figure 2 représente également le dispositif de multiplexage vu de côté mais tourné de 90° par rapport à. la figure 1.

Les figures 1 et 2 montrent, en série à partir d'un accès A destiné à être couplé à une antenne, un premier duplexeur de polarisation, D1, relatif à la bande 4 GHz, une transition guide rond-guide rond, Tr, et un second duplexeur de polarisation, D2, relatif a la bande 6 GHz.

Le duplexeur, D1, de la bande 4 GHz comporte un guide commun, G1-G2, dont l'un des accès constitue l'accès A et dont l'autre accès est réuni à la plus grande des deux ouvertures de la transition Tr. Le guide commun G1-G2 est un guide circulaire de diamètre intérieur égal à 54 mm, et qui permet donc le passage des bandes 4 et 6 GHz.

Sur un tronçon G1 du guide commun G1-G2 est couplé, par un trou de couplage T1, un guide d'accès g1 destiné à l'une des deux polarisations orthogonales de la bande 4 GHz qui sera dite première polarisation. Le guide g1 est solidaire, à une de ses extrémités, du tronçon de guide commun G1 et a sa seconde extrémité qui constitue l'accès A1 de la première polarisation.

Dans le tronçon G1, entre le trou de couplage T1 et le tronçon G2, se trouve un filtre quasi-optique (quasi optical filter dans la littérature anglo-saxonne), q1-q2, dont le rôle est de réfléchir vers le trou de couplage, la partie de l'onde de la bande 4 GHz présentant la première polarisation ; ce filtre quasi-optique sera décrit à l'aide de la figure 4.

Le guide d'accès g1 est un guide rectangulaire dont les petits côtés sont perpendiculaires au plan de la figure 1 ; ce guide comporte une zone de transition entre l'accès A1 et une droite XX représentée en traits interrompus sur la figure 1 ; cette zone de transition permet de passer d'une ouverture de 58 x 29 mm sur l'accès A1 à une section interne de 58 x 14,5 mm entre la droite XX et le trou T1, afin d'avoir une bonne adaptation entre le guide standard (58 x 29 mm), à brancher sur l'accès A,, et le guide commun G1-G2. Egale- ment pour améliorer l'adaptation, le trou T1 est muni d'un iris Ir de 39 mm de long sur 4 mm de hauteur, dont une vue agrandie est donnée par la figure 3.

L'iris Ir a ses grands côtés parallèles aux grands côtés du guide d'accès gl. Dans cet iris sont disposés deux résonateurs linéaires R1, R2 (voir figure 3) dont la fréquence de résonance est située dans la bande 6 GHz et dont le rôle est, d'une part, d'empêcher l'énergie de la bande 6 GHz de passer dans le guide d'accès et, d'autre part, de laisser passer l'énergie de la bande 4 GHz. Les résonateurs R1, R2 sont constitués chacun par une bande métallique d'un dixième de millimètre d'épaisseur et 1 mm de largeur, en forme d'équerre : ils sont disposés dans le plan de l'iris, et le plus grand côté de l'équerre, qui mesure 7 mm, est parallèle aux grands côtés de l'iris.

Comme il a été indiqué plus avant, un filtre quasi-optique q1-q2 est disposé dans le tronçon de guide commun G1, entre le trou T1 et le tronçon de guide commun G2. Ce filtre est constitué de deux éléments, q1 et q2, qui, comme le montre la figure 4, sont formés chacun d'un substrat S sur lequel est disposé un dipôle d ; le substrat S est en polytétrafluoroéthylène (aussi connu sous la marque déposée « téflon ») et le dipôle d est en cuivre et est déposé sur le substrat S par une technique de circuit imprimé. Le dipôle d mesure 36 mm de long pour une largeur de 1 mm. Les éléments q1 et q2 sont disposés transversalement dans le tronçon de guide G1 et le dipôle d est orienté, pour chacun des éléments q1 et q2, de manière à être parallèle aux petits côtés du guide d'accès g1, c'est-à-dire perpendiculaire au plan de la figure 1. Ainsi les dipôles d des éléments q1 et q2,-dont la fréquence de résonance est comprise dans la bande 4 GHz, se comportent comme des courts-circuits pour la partie de l'onde de la bande 4 GHz présentant la première polarisation, c'est-à-dire pour l'onde relative à l'accès A1 et dont la polarisation est perpendiculaire au plan de la figure 1.

Vu de l'accès antenne A, l'ensemble G1-g1 qui vient d'être décrit est suivi d'un ensemble G2-g2 identique, dont le tronçon de guide commun, G2, est branché dans le prolongement du tronçon G1 et dont le guide d'accès g2, relatif à la partie de l'onde de la bande 4 GHz présentant la seconde polarisation, est dirigé perpendiculairement au plan de la figure 1. Aux éléments q1, q2 et au repère XX de l'ensemble G1-g1 correspondent, dans l'ensemble G2-g2 les éléments q3, q4 qui forment un filtre quasi-optique et les repères X'X' qui indiquent où se situe (entre un accès A2 de l'ensemble G2-g2 et la droite X'X') la zone de transition du guide g2 correspondant à celle du guide g1. Il est à noter que l'ensemble G2-g2 étant orthogonal à l'ensemble G1-g1, les dipôles d (voir figure 4) des éléments de filtre q3 et q4 sont placés parallèlement au plan de la figure 1 et donc parallèlement aux petits côtés du guide d'accès g1, ils se comportent, de ce fait, comme des courts-circuits pour la partie de l'onde de la bande 4 GHz présentant la seconde polarisation et la réfléchissent vers le trou T2 de couplage du guide g2 sur le tronçon de guide G2.

Il est à noter que la distance entre les trous de couplage T1 et T2 doit être au moins de l'ordre de grandeur de la longueur d'onde maximum dans la bande 4 GHz de manière à éviter que, dans cette bande de fréquences, les deux polarisations de l'onde ne réagissent l'une sur l'autre.

La transition guide rond-guide rond, Tr, permet de passer du diamètre 54 mm du guide commun G1-G2 qui laisse passer les bandes 4 et 6 GHz, au diamètre 34 mm du guide commun G du duplexeur D2, qui laisse passer la bande 6 GHz mais pas la bande 4 GHz.

Le duplexeur D2 de la bande 6 GHz, comporte. branché sur son guide commun G, deux guides orthogonaux relatifs respectivement aux deux polarisations de l'onde dans la bande 6 GHz : un guide d'accès g3, de section interne 34,85 x 15,8 mm, situé perpendiculairement au guide commun G et au plan de la figure 1, et un guide d'accès g4 situé dans le prolongement du guide commun circulaire G et réalisant une transition entre ce guide circulaire et une ouverture rectangulaire de 34,85 x 15,8 mm. Le duplexeur D2 comporte également, dans le guide G, sensiblement entre les guides g3 et g4, une lamelle de court-circuit, L, parallèle au plan de la figure 1 et dont le rôle est de faire court-circuit pour la partie de l'onde de la bande 6 GHz destinée à l'accès A3, c'est-à-dire pour celle dont la polarisation est parallèle au plan de la lamelle L. Les extrémités des guides g3 et g4 opposées au guide G constituent les accès A3 et A4 du duplexeur D2 relatifs aux deux polarisations linéaires de l'onde dans la bande 6 GHz.

Le dispositif de multiplexage qui a servi d'exemple à la description ci-avant, présente les caractéristiques suivantes :
- bandes de fréquences d'utilisation : 3,7-4,2 GHz et 5,925-6,425 GHz,
- polarisations utilisées : deux par bande de fréquence - polarisation linéaire orthogonale,
- rapport d'ondes stationnaires aux accès A1, A2 (4 GHz) : inférieur ou égal à 1,12,
- rapport d'ondes stationnaires aux accès A3, A4 (6 GHz) : inférieur ou égal à 1,08,
- découplage entre les accès A1 et A2 (4 GHz) : supérieur ou égal à 40 db,
- découplage entre les accès A3 et A4 (6 GHz) : supérieur ou égal à 35 dB,
- pertes dans la bande 4 GHz : inférieures ou égales à 0,25 dB,
- pertes dans la bande 6 GHz : inférieures ou égales à 0,3 dB.

L'invention n'est pas limitée à l'exemple décrit. C'est ainsi que le dispositif de multiplexage décrit peut facilement servir de modèle, moyennant des modifications à la portée de l'homme de l'art, pour multiplexer, par exemple, les bandes 11 et 14 GHz ou 18 et 28 GHz. De même un duplexeur du genre du duplexeur D1, mais conçu pour la bande 2 GHz (1,7-2,1 GHz), peut être monté entre l'antenne et le duplexeur D1, c'est-à-dire avec une extrémité de son guide commun couplée à l'antenne et l'autre extrémité reliée à l'accès A des figures 1 et 2 par une transition guide rond-guide rond.

A remarquer également que, dans ces dispositifs de multiplexage, les guides communs des duplexeurs peuvent être à section carrée, voir rectangulaire.

Le dispositif de multiplexage selon l'invention peut, comme il a été mentionné plus avant, fonctionner en polarisation circulaire ; il suffit de lui adjoindre un polariseur branché entre l'accès antenne A (figures 1 et 2) et l'antenne et fonctionnant dans les bandes 4 et 6 GHz.

La présente invention est destinée, en particulier, aux multiplexeurs à réutilisation de fréquence c'est-à-dire aux multiplexeurs tels que les deux polarisations orthogonales d'une même onde sont utilisées comme supports distincts d'information. L'invention peut être utilisée dans les antennes de stations terriennes aussi bien pour les bandes de fréquences des communications spatiales que pour toutes les bandes des faisceaux hertziens terrestres et troposphériques.

## Revendications

1. Dispositif de multiplexage pour multiplexer deux bandes de fréquences B1, B2, où les fréquences de B1 sont inférieures aux fréquences de B2, comportant, à partir de l'accès d'antenne (A), destiné à être couplé à une antenne, un premier duplexeur de polarisation (D1) avec un guide commun (G1-G2) passant les bandes B1 et B2 et un second duplexeur de polarisation (D2) relatif à la bande B2, ledit guide commun (G1-G2) étant percé d'ouvertures latérales constituant des trous de couplage (T1, T2) tournés de 90° autour du guide commun, deux guides rectangulaires aboutissant respectivement à ces trous, au moins un résonateur (R1, R2) accordé sur une fréquence de la bande B2 étant placé dans chacun des trous, caractérisé en ce que le premier duplexeur (D1) comporte : deux tronçons (G1, G2) successifs du guide commun percés chacun d'un seul trou de couplage (T1, T2) dans lequel est placé au moins un desdits résonateurs (R1, R2) ; et, vu de l'accès d'antenne, un premier et un second filtre (q1-q2, q3-q4) respectivement placés entre le premier (T1) et le second (T2) trou rencontré et entre le second trou (T2) rencontré et le second duplexeur (D2) et constituant respectivement deux court-circuits pour les ondes de la bande B1 ayant respectivement une première et une seconde polarisation, ces polarisations étant orthogonales entre elles.

2. Dispositif de multiplexage selon la revendication 1, caractérisé en ce que le premier et le second filtre sont des filtres quasi-optiques comportant au moins un dipôle (d) dont la fréquence de résonance est située dans la bande B1.

3. Dispositif de multiplexage selon la revendication 1, caractérisé en ce que le résonateur (R1. R2) est un résonateur linéaire, en forme d'équerre, avec une barre de l'équerre parallèle aux petits côtés du guide rectangulaire (g1, g2) qui aboutit au trou dans lequel se trouve le résonateur considéré et l'autre barre de l'équerre perpendiculaire à ces petits côtés, les extrémités de l'équerre étant libre pour la barre perpendiculaire aux petits côtés et reliée au guide commun (G1, G2) pour la barre parallèle aux petits côtés.

## Claims

1. A multiplexing device for multiplexing two frequency bands B1, B2, in which the frequencies of B1 are lower than the frequencies of B2, and comprising, starting from the antenna lead-in provided for coupling to an antenna, a first polarization duplexer (D1) having a common wave guide (G1-G2) for passing bands B1 and B2, and a second polarization duplexer (D2) relating to band B2, said common guide (G1-G2) being provided with lateral holes constituting coupling holes (T1, T2) which are rotated with respect to one another by 90° about the common guide, two square wave guides terminating respectively at these holes, at least one resonator (P1, R2) tuned to a frequency of the band B2, being placed in each of the holes, characterized in that, the first multiplexer (D1) comprises : two successive sections (G1, G2) of the common wave guide, each provided with a single coupling hole (T1, T2) in which is placed at least one of the said resonators (R1, R2) and, viewed from the antenna lead-in, a first and a second filter (q1-q2, q3-q4) respectively placed between the first (T1) and the second (T2) hole encountered and between the second hole (T2) encountered and the second duplexer (D2), and constituting respectively two short-circuits for the waves of band B1 having respectively a first and a second polarization, said first and second polarization being orthogonal to one another.

2. A multiplexing device according to claim 1, characterized in that the first and second filters are quasi-optical filters having at least one dipole, whose resonant frequency is in band B1.

3. A multiplexing device according to claim 1, characterized in that the resonator (R1, R2) is a linear resonator having the shape of an angle bracket, with one of its bars disposed in parallel to the small sides of the square wave guides (g1, g2) leading to the hole, in which is placed the resonator in question, and with the other bar disposed vertically to the said small sides, and wherein the ends of the angle bracket are free as to the bar disposed vertically to the small sides, whereas the end of the bar disposed parallel to the small sides is connected to the common wave guide (G1, G2).

## Patentansprüche

1. Multiplexieranordnung zum Multiplexieren zweier Frequenzbänder B1, B2, bei denen die Frequenzen von B1 niedriger als die Frequenzen von B2 liegen, mit, beginnend am Antennenanschluß (A), der an eine Antenne gekoppelt werden soll, einem ersten Polarisationsdiplexer (D1) mit gemeinsamem Wellenleiter (G1-G2) für den Durchlaß der Bänder B1 und B2, und einem zweiten Polarisationsdiplexer (D2) für das Band B2, wobei der gemeinsame Wellenleiter (G1-G2) seitlich mit Öffnungen ausgestattet ist, die um 90° gegeneinander um den gemeinsamen Wellenleiter versetzte Kopplungslöcher (T1, T2) darstellen, mit zwei an je einem der Löcher endenden Wellenleitern mit rechteckigem Querschnitt, und mit mindestens je einem auf die Frequenz des Bandes B2 abgestimmten, in jedem der Löcher untergebrachten Resonator (R1, R2), dadurch gekennzeichnet, daß der erste Diplexer (D1) zwei aufeinanderfolgende Abschnitte (G1, G2) des gemeinsamen Wellenleiters umfaßt, die je ein einziges Kopplungsloch (T1, T2) aufweisen, in welchem mindestens einer der Resonatoren (R1, R2) untergebracht ist, sowie, vom Antennenanschluß her gesehen, ein erstes bzw. ein zweites Filter (ql-q2, q3-q4) zwischen dem ersten (T1) und dem zweiten (T2) Loch bzw. zwischen dem zweiten Loch (T2) und dem zweiten Diplexer (D2), welche zwei Kurzschlüsse für die Wellen des Bandes B1 mit einer ersten bzw. zweiten Polarisation darstellen, wobei die Polarisationen orthogonal zueinander stehen.

2. Multiplexieranordnung nach Anspruch 1, dadurch gekennzeichnet, daß das erste und zweite Filter quasi-optische Filter sind, die mindestens einen Dipol (d) besitzen, dessen Resonanzfrequenz im Frequenzband B1 liegt.

3. Multiplexieranordnung nach Anspruch 1, dadurch gekennzeichnet, daß der. Resonator (R1, R2) ein linearer Resonator in Gestalt eines Winkels ist, wobei ein Winkelschenkel parallel zu den kleinen Seiten des Anschlußwellenleiters (g1, g2) mit rechteckigem Querschnitt liegt, der zu dem den betreffenden Resonator enthaltenden Loch führt, während der andere Schenkel senkrecht zu diesen kleinen Seiten steht und das Ende des Winkels, das zum zu den kleinen Seiten senkrecht stehenden Schenkel gehört, frei ist und das Ende des Winkels, das zum den kleinen Seiten parallel liegenden Schenkel gehört, an den gemeinsamen Wellenleiter (G1, G2) angeschlossen sind.
